# DEMANDE DE BREVET EUROPEEN

(11) **EP 4 632 501 A1**
(43) Date de publication de la demande: **15.10.2025**
(21) Numéro de dépôt: 24169611.1
(22) Date de dépôt: 11.04.2024
(51) Int. Cl.: G04B 37/14

(54) **ASSEMBLAGE D'UN BRIN DE BRACELET SUR UNE BOÎTE DE MONTRE**

(71) Demandeur: ROLEX SA, 1211 Genève 26 (CH)
(72) Inventeur: Cusin, Mathieu, 74340 Andilly (FR); Macè, Jean-Sébastien, 74560 Esserts-Salève (FR)
(74) Mandataire: Moinas & Savoye SARL

(57) **Abrégé**

Pièce d'horlogerie, notamment montre-bracelet, comprenant au moins un brin de bracelet (30) s'étendant selon une direction longitudinale et fixé de manière amovible à une carrure (20), qui occupe ainsi une première configuration de fixation dans laquelle le au moins un brin de bracelet (30) est fixé à la carrure (20) et une deuxième configuration d'assemblage dans laquelle le au moins un brin de bracelet (30) est désolidarisé de la carrure (20), caractérisée en ce que :
- la carrure (20) comprend au moins une corne (21), comprenant une ouverture transversale (21a),
- la pièce d'horlogerie comprend au moins un élément de fixation (1), distinct de la carrure (20) et du au moins un brin de bracelet (30), comprenant une ouverture transversale (1a),
- l'extrémité du au moins un brin de bracelet (30) comprend au moins deux portions de liaison (31), notamment au moins deux mailles de liaison, faisant saillie dans la direction longitudinale à l'extrémité du au moins un brin de bracelet (30) et étant séparées transversalement l'une de l'autre par un espace, les au moins deux portions de liaison (31) comprenant chacune des ouvertures transversales (31a) traversantes,
- en première configuration de fixation, au moins un axe d'articulation (2) est logé dans ladite ouverture transversale (21a) de l'au moins une corne (21), dans ladite ouverture transversale (1a) de l'au moins un élément de fixation (1), et dans lesdites ouvertures transversales (31a) de respectivement les au moins deux portions de liaison (31) du bracelet, de sorte à maintenir fixés entre eux la carrure (20), le au moins un brin de bracelet (30) et l'au moins un élément de fixation (1),
- en première configuration de fixation, un moyen de blocage (3) bloque l'au moins un axe d'articulation (2) en rotation relativement à l'au moins une corne (21) et relativement à l'au moins un élément de fixation (1) ou relativement aux portions de liaison (31), de sorte que respectivement seules les au moins deux portions de liaison (31) du au moins un brin de bracelet (30) ou l'au moins une corne (21) et le au moins un élément de fixation (1) sont mobiles en rotation autour de l'au moins un axe d'articulation (2).

## Description

L'invention concerne une pièce d'horlogerie comprenant un assemblage avantageux d'un brin de bracelet sur une boîte de montre, notamment sur une carrure de montre.

Différents dispositifs sont utilisés pour fixer un brin de bracelet de manière amovible et articulée sur une carrure d'une montre bracelet. Par exemple, selon une solution courante de l'état de la technique, une carrure de montre présente deux paires de cornes, chaque paire de cornes délimitant un logement de réception d'une maille agencée à l'extrémité d'un brin de bracelet. Un axe s'étendant entre les deux cornes d'une paire de cornes vient en prise avec cette maille du brin de bracelet, la maintenant en position entre ces deux cornes, tout en permettant l'articulation relative du brin de bracelet et de la boîte de montre, par pivotement autour de cet axe.

Une telle fixation d'un brin de bracelet sur une boîte de montre, en particulier sur une carrure, doit atteindre idéalement les objectifs suivants :
- Elle doit être fiable, plus particulièrement pour éviter tout détachement intempestif du brin de bracelet ;
- Elle doit être robuste, et notamment empêcher toute usure qui détériorerait sa fonctionnalité avec le temps ;
- Elle doit permettre un retrait et une fixation conviviaux d'un brin de bracelet, permettant par exemple son remplacement de manière facile et rapide ;
- Elle doit présenter un aspect esthétique attractif, particulièrement être compatible avec les exigences esthétiques de l'horlogerie haut de gamme.

Les solutions existantes atteignent au moins en partie les objectifs précédents, mais restent perfectibles. Ainsi, la présente invention a pour objectif d'améliorer ces solutions existantes.

Ainsi, l'invention a pour objet général une solution améliorée de fixation d'un brin de bracelet sur une carrure de montre, plus généralement sur une boîte de montre.

Plus précisément, un premier objet de l'invention est une solution fiable et robuste de fixation d'un brin de bracelet sur une boîte de montre.

Un deuxième objet de l'invention est une solution conviviale de fixation d'un brin de bracelet sur une boîte de montre.

De préférence, un troisième objet de l'invention est une solution esthétique de fixation d'un brin de bracelet sur une boîte de montre.

A cet effet, l'invention repose sur une pièce d'horlogerie, notamment montre-bracelet, comprenant au moins un brin de bracelet s'étendant selon une direction longitudinale et fixé de manière amovible à une carrure, qui occupe ainsi une première configuration de fixation dans laquelle le au moins un brin de bracelet est fixé à la carrure et une deuxième configuration d'assemblage dans laquelle le au moins un brin de bracelet est désolidarisé de la carrure, caractérisée en ce que :
- la carrure comprend au moins une corne, comprenant une ouverture transversale,
- la pièce d'horlogerie comprend au moins un élément de fixation, distinct de la carrure et du au moins un brin de bracelet, comprenant une ouverture transversale,
- l'extrémité du au moins un brin de bracelet comprend au moins deux portions de liaison, notamment au moins deux mailles de liaison, faisant saillie dans la direction longitudinale à l'extrémité du au moins un brin de bracelet et étant séparées transversalement l'une de l'autre par un espace, les au moins deux portions de liaison comprenant chacune des ouvertures transversales traversantes,
- en première configuration de fixation, au moins un axe d'articulation est logé dans ladite ouverture transversale de l'au moins une corne, dans ladite ouverture transversale de l'au moins un élément de fixation, et dans lesdites ouvertures transversales de respectivement les au moins deux portions de liaison du bracelet, de sorte à maintenir fixés entre eux la carrure, le au moins un brin de bracelet et l'au moins un élément de fixation,
- en première configuration de fixation, un moyen de blocage bloque l'au moins un axe d'articulation en rotation relativement à l'au moins une corne et relativement à l'au moins un élément de fixation ou relativement aux portions de liaison, de sorte que respectivement seules les au moins deux portions de liaison du au moins un brin de bracelet ou l'au moins une corne et le au moins un élément de fixation sont mobiles en rotation autour de l'au moins un axe d'articulation.

L'invention est plus précisément définie par les revendications.

Ces objets, caractéristiques et avantages de la présente invention seront exposés en détail dans la description suivante de modes de réalisation particuliers faits à titre non-limitatif en relation avec les figures jointes parmi lesquelles :
La figure 1 représente une vue en perspective de dessous de l'assemblage dans une configuration de fixation d'un brin de bracelet sur une boîte de montre selon un premier mode de réalisation de l'invention.
La figure 2 représente une vue en perspective éclatée de l'assemblage d'un brin de bracelet sur une boîte de montre selon le premier mode de réalisation de l'invention.
La figure 3 représente une vue en perspective partiellement tronquée de l'assemblage d'un brin de bracelet sur une boîte de montre selon le premier mode de réalisation de l'invention.
La figure 4 représente une vue en coupe de côté d'un assemblage d'un brin de bracelet sur une boîte de montre selon un deuxième mode de réalisation de l'invention.
La figure 5 représente une vue de dessus d'un assemblage d'un brin de bracelet sur une boîte de montre selon un troisième mode de réalisation de l'invention.

Pour simplifier la présentation de l'invention, les éléments identiques ou correspondants des différentes variantes de réalisation portent les mêmes références.

Nous appellerons par convention « direction longitudinale » la direction dans laquelle le brin de bracelet s'étend depuis la boîte de montre, en considérant la pièce d'horlogerie et son bracelet posé sur un plan, qui sera dénommé par convention « plan horizontal ». La direction transversale désignera la direction perpendiculaire à la direction longitudinale, dans le plan horizontal. La direction verticale est perpendiculaire au plan horizontal, défini par les directions longitudinale et transversale.

Les figures 1 à 3 illustrent un premier mode de réalisation de l'invention, dans lequel un agencement particulier permet l'assemblage d'un brin de bracelet 30 sur une carrure 20 d'une pièce d'horlogerie, par l'intermédiaire d'un élément de fixation 1.

Selon ce premier mode de réalisation, le brin de bracelet 30 s'étend selon une direction longitudinale, et comprend des maillons articulés entre eux, composés chacun de différentes mailles. Dans ce mode de réalisation, un maillon comprend cinq mailles, réparties dans la direction transversale, perpendiculairement à la direction longitudinale. Plus précisément, chaque maillon comprend deux mailles de bord 34, deux mailles intermédiaires 33, et une maille de centre 32. Ces cinq mailles sont articulées entre elles par l'intermédiaire d'un axe d'articulation. De plus, les deux mailles intermédiaires 33 sont décalées d'une demi-maille dans le sens longitudinal du bracelet par rapport aux deux mailles de bord 34 et à la maille de centre 32. Ce décalage permet l'assemblage d'un tel maillon avec un autre maillon similaire, les deux mailles intermédiaires de cet autre maillon pouvant venir s'articuler sur les deux mailles de bord 34 et la maille de centre 32, en venant dans le prolongement des deux mailles intermédiaires 33. Lorsque le brin de bracelet 30 est assemblé, il présente un aspect continu dans lequel la distinction des différents maillons entre eux est peu perceptible. Le brin de bracelet se compose finalement de cinq rangées de mailles. Chaque rangée comprend des mailles alignées dans la direction longitudinale. D'autre part, ces rangées sont juxtaposées dans la direction transversale, deux rangées directement voisines étant décalées entre elles dans la direction longitudinale d'une demi-maille. Le maillon d'extrémité du brin de bracelet 30, visible sur les figures 1 et 2, est destiné à une fixation sur la carrure 20 d'une pièce d'horlogerie. Les mailles intermédiaires 33 de ce maillon d'extrémité se présentent en saillie relativement à l'ensemble du brin de bracelet 30, et forment deux mailles de liaison du brin de bracelet. Plus généralement, le brin de bracelet 30 pourrait présenter une autre géométrie que ces deux mailles de liaison à son extrémité, dès lors qu'il comprend au moins deux portions de liaison 31 au niveau de cette extrémité. Dans ce premier mode de réalisation, le brin de bracelet 30 comprend donc deux portions de liaison 31 qui sont formées par lesdites deux mailles de liaison.

D'autre part, dans ce premier mode de réalisation, la carrure 20 de la boîte de montre comprend deux cornes 21 traditionnelles, agencées pour recevoir l'assemblage du brin de bracelet 30. La distance entre les deux cornes 21, appelée l'entre-cornes, est de préférence inférieure ou égale à 20 mm, voire inférieure ou égale à 15 mm, voire encore inférieure ou égale à 10 mm, par exemple de l'ordre de 10 mm ou de l'ordre de 9 mm. Enfin, un élément de fixation 1, distinct de la carrure 20 et du brin de bracelet 30, est positionné de manière intermédiaire entre la carrure 20 et le brin de bracelet 30, et participe à l'assemblage du brin de bracelet 30 sur la carrure 20.

Selon ce premier mode de réalisation, l'élément de fixation 1, particulièrement visible sur la figure 2, comprend une base destinée à venir se loger entre les deux cornes 21 de la carrure. L'élément de fixation 1 est configuré pour un positionnement avec peu ou pas de degré de liberté relativement à la carrure. Pour cela, sa base présente un volume défini pour prendre place, de façon ajustée, entre les deux cornes 21 de la carrure 20. Pour cela, cette base comprend des flancs 1d latéraux configurés pour venir en contact avec les flancs 21b internes des cornes 21, de sorte que l'élément de fixation 1 n'a pas de liberté de mouvement dans la direction transversale, s'étendant d'une corne 21 à l'autre. D'autre part, la base de l'élément de fixation 1 comprend une surface destinée à venir en appui contre la surface de la carrure disposée entre les deux cornes, en épousant ainsi la courbure de cette surface de la carrure. De plus, cette surface de la base comprend une portion de liaison 1c en saillie, sous la forme d'une nervure, destinée à coopérer avec une portion creuse complémentaire 22 de la carrure 20, visible sur la figure 3, notamment une rainure usinée entre les deux cornes 21 de la carrure 20. En variante, la portion creuse pourrait être agencée sur la base de de l'élément de fixation 1 et la saillie complémentaire au niveau de la surface de la carrure 20. Cette coopération entre cette portion de liaison 1c en saillie de l'élément de fixation 1 et la portion creuse de la carrure empêche ou limite tout mouvement dans une direction verticale de l'élément de fixation 1, tout en empêchant sa rotation. L'élément de fixation ne se limite pas aux caractéristiques décrites ci-dessus. Il pourrait en variante ne comprendre qu'une seule ou un sousensemble de ces caractéristiques.

L'élément de fixation 1 comprend de plus une partie saillante 1e, s'étendant depuis la base, dans une direction longitudinale, en s'éloignant de la carrure 4. Cette partie saillante 1e est sensiblement parallèle aux cornes 21 dans la configuration de fixation de l'assemblage. Cette partie saillante 1e est agencée dans la partie centrale de l'élément de fixation, qui est symétriquement agencée de part et d'autre de cette partie saillante 1e. D'autre part, cette partie saillante 1e présente avantageusement une forme semblable à une portion de maille du brin de bracelet 30, pour produire un effet visuel de continuité avec le brin de bracelet 30.

L'assemblage du brin de bracelet 30 et de la carrure 20 est réalisé par l'intermédiaire d'un axe d'articulation 2 et de l'élément de fixation 1 décrit ci-dessus. Cet axe d'articulation 2 coopère en effet avec ces trois composants 1, 20, 30 distincts. Pour cela, l'axe d'articulation comprend des extrémités logées respectivement dans des ouvertures transversales 21a, de préférence borgnes, agencées dans les flancs 21b des deux cornes 21. Cet axe d'articulation 2 traverse ensuite des ouvertures transversales 31a traversantes de chaque portion de liaison 31 du brin de bracelet 30, c'est-à-dire les mailles intermédiaires à l'extrémité du brin de bracelet dans ce mode de réalisation. Ensuite, l'axe d'articulation 2 traverse une ouverture transversale 1a de la partie centrale saillante 1e de l'élément de fixation. En remarque, par cet agencement, l'axe d'articulation 2, qui s'étend transversalement d'une corne 21 à l'autre, permet de finaliser la fixation de l'élément de fixation 1 sur la carrure 20, tout en maintenant le brin de bracelet 30 de manière articulée sur cet ensemble formé de l'élément de fixation 1 et de la carrure 20.

Selon ce premier mode de réalisation, l'axe d'articulation 2 est une barrette conventionnelle qui comprend un corps 2b et au moins une portion d'extrémité formant un pivot 2a sur une extrémité, de préférence deux pivots 2a, respectivement sur chaque extrémité. Chaque pivot 2a est monté coulissant au sein du corps 2b. Un élément élastique 2c, tel qu'un ressort à boudin, visible sur la figure 3, est logé à l'intérieur du corps 2b, de sorte à exercer un effort sur le ou les pivots 2a, tendant à le ou les maintenir dans une position en saillie au-delà du corps 2b. La longueur totale de l'axe d'articulation 2 est par conséquent légèrement supérieure à l'entre-cornes, de sorte que les pivots 2a puissent se loger au sein des alésages 21a (dans leur position en saillie).

La longueur du corps 2b est prévue de façon à s'étendre au-delà des flancs 1b de la partie saillante 1e de l'élément de fixation 1, de manière à coopérer avec les ouvertures transversales 31a des portions de liaison 31. L'axe d'articulation 2 est ainsi libre de pouvoir coulisser le long de l'ouverture transversale 1a de la partie saillante de l'élément de fixation 1, au moins lors d'une phase de montage de cet ensemble. Chaque pivot 2a de l'axe d'articulation 2 est prévu de façon à pouvoir être positionné alternativement en saillie ou en retrait du flanc externe 31b des portions de liaison 31, de sorte à respectivement permettre une première configuration de fixation du brin de bracelet 30 sur la carrure 20, et une deuxième configuration d'assemblage, dans laquelle le brin de bracelet 30 peut être solidarisé ou désolidarisé de la carrure 20. Chaque portion de liaison 31 est donc traversée par l'axe d'articulation 2 et, par conséquent, assemblée entre un flanc 1b de l'élément de fixations et un flanc 21b interne d'une corne 21. Dans la première configuration de fixation où le brin de bracelet 30 est fixé à la carrure 20, chaque pivot 2a prend place au sein de l'ouverture transversale 21a borgne agencée dans le flanc 21b interne de chacune des cornes 21. Cette configuration est stable du fait de l'effet élastique de maintien exercé par l'élément élastique 2c. En remarque, dans la première configuration de fixation, toutes les ouvertures 21a, 1a, 31a susmentionnées sont donc alignées selon une même direction, coaxialement, selon un axe A1. L'axe d'articulation 2 est alors agencé selon cette direction transversale d'axe A1, en s'étendant d'une corne 21 à l'autre. L'axe d'articulation 2 peut se présenter dans un alliage métallique comme un acier ou un super-alliage, un composite ou un métal précieux, tel que l'or ou le platine ou peut être réalisé dans une matière qui permet de limiter l'usure par frottement, comme en céramique frittée, avantageusement à base de zircone.

En complément, afin de réduire l'usure des surfaces de frottement lors de l'articulation, l'axe d'articulation 2 est bloqué en rotation relativement à l'élément de fixation 1 et relativement à la carrure 20. Pour cela, un moyen de blocage 3 de l'axe d'articulation 2 est utilisé, sans lequel l'axe d'articulation serait libre de tourner autour de son axe longitudinal, en frottant ainsi contre les surfaces en vis-à-vis de la carrure 20 et de l'élément de fixation 1. Dans ce premier mode de réalisation, le moyen de blocage 3 comprend essentiellement une vis, vissée dans un taraudage 3a agencé dans la partie centrale de la base de l'élément de fixation 1, dans une direction longitudinale. Une telle vis est agencée de sorte à déboucher perpendiculairement dans l'ouverture traversante 1a de l'élément de fixation 1 jusqu'à venir en contact avec l'axe d'articulation 2 dans la première configuration de fixation. Cette configuration est particulièrement illustrée par la figure 3. Dans la configuration de fixation, le corps 2b de l'axe d'articulation 2 est ainsi serré par la vis de façon à être bloqué en rotation et en translation au sein de l'ouverture traversante 1a. Par conséquent, le corps 2b de l'axe d'articulation 2 ne présente plus de degré de liberté relativement à l'élément de fixation 1, et indirectement relativement aux cornes 21 de la carrure 20. De préférence, le taraudage 3a est usiné de façon à dissimuler la vis formant le moyen de blocage 3 lorsque le brin de bracelet 30 est assemblé à la carrure 20. De préférence encore, la vis du moyen de blocage 3 est une vis sans tête afin de pouvoir se noyer complètement dans le taraudage 3a. Ainsi, dans ce premier mode de réalisation, la vis du moyen de blocage 3 est cachée ou dissimulée entre les deux cornes 21 lorsque le brin de bracelet 30 est assemblé à la carrure 20. De cette façon, la vis ne peut avantageusement pas être dévissée intentionnellement et/ou accidentellement. De plus, le fait de cacher ou de dissimuler la vis du moyen de blocage 3 permet d'éviter de prétériter l'aspect esthétique de l'ensemble. De façon complémentaire et optionnelle, le déplacement de la vis du moyen de blocage 3 dans le sens du serrage peut être limité par une butée axiale usinée au sein du taraudage 3a et/ou de la vis 3. Cette butée axiale permet de définir le serrage optimal de l'axe d'articulation, et notamment d'éviter un serrage trop important de l'axe d'articulation 2, en maîtrisant la position axiale de la vis.

Finalement, dans ce premier mode de réalisation, seules les portions de liaison 31 conservent une liberté de mouvement en rotation relativement à l'axe d'articulation 2, permettant ainsi l'articulation du brin de bracelet 30 autour de cet axe d'articulation 2, et donc relativement à la carrure 20 et à l'élément de fixation 1.

En complément, selon ce premier mode de réalisation, optionnellement, un insert 4 est agencé à chaque interface de l'axe d'articulation 2 avec une portion de liaison 31, afin de réduire l'usure au niveau de chacune de ces interfaces. Ainsi, le frottement se produit au niveau des contacts entre l'axe d'articulation et un ou plusieurs inserts 4. Avantageusement, un insert 4 se présente préférentiellement sous la forme d'un tube ou d'un palier, fixé ou simplement positionné au sein de l'ouverture transversale 31a d'une portion de liaison 31. L'ouverture transversale 31a peut comprendre une portée 31d dont la fonction est de limiter le déplacement axial de l'insert 4 et de maîtriser sa position au sein de la portion de liaison 31, dans une réalisation dans laquelle l'insert 4 n'est pas fixé à la portion de liaison 31. Alternativement, un insert 4 peut être fixé ou non sur le corps 2b de l'axe d'articulation 2. Avantageusement, le corps 2b de l'axe d'articulation 2 s'étend de manière à coopérer avec un tel insert 4 au niveau d'une ouverture transversale 31a d'une portion de liaison 31.

En remarque, par cet agencement, l'axe d'articulation 2 permet de former, en deuxième configuration d'assemblage, un ensemble solidaire comprenant l'élément de fixation 1 et les portions de liaison 31 du brin de bracelet 30, et les inserts 4 optionnels. Le blocage en translation de l'axe d'articulation 2 permet en effet d'empêcher une désolidarisation de ces éléments.

Finalement, les portions de liaison 31 sont donc articulées relativement à la carrure 20 et à l'élément de fixation 1 par coopération du corps 2b de l'axe d'articulation 2 avec les inserts 4. L'usure de cette articulation est ainsi fonction des inserts 4. Afin de minimiser cette usure, ces inserts se présentent avantageusement dans un matériau adapté. Par exemple, les inserts 4 peuvent être en céramique technique frittée, à base de zircone. En variante, un insert peut être en matériau composite, par exemple formé d'un mélange de céramique et d'un métal, ou d'un polymère (thermoplastique par exemple). Un insert peut être intégralement formé dans un tel matériau, ou en partie. Par exemple, un tel matériau peut former un simple revêtement. Avantageusement, un insert 4 présente une dureté supérieure ou égale à 800 HV. En remarque, cette utilisation d'inserts permet avantageusement de pouvoir réaliser la carrure, y compris ses cornes, ainsi que l'élément de fixation 1, et même la portion de liaison 31, en métal, en particulier en métal précieux, tel que l'or ou le platine, pour pouvoir obtenir le rendu esthétique souhaité. Notamment, les portions de liaison 31 peuvent se présenter dans le même matériau que les mailles du brin de bracelet. De même, l'axe d'articulation 2 peut se présenter en acier ou en métal précieux. Ainsi, des tels inserts 4 permettent de réduire l'usure des composants comme la carrure 20, le brin de bracelet 30, ainsi que l'axe d'articulation 2 réalisés dans des matières comme un acier, un composite ou un métal précieux, tel que l'or ou le platine. Naturellement, d'autres matériaux sont envisageables, tels que les matériaux composites.

En remarque, les portions de liaison 31 comprennent de préférence une découpe 31c sur leur face postérieure, cachée d'un porteur du bracelet, cette découpe 31c débouchant sur leur ouverture transversale 31a, de sorte que les pivots 2a sont accessibles par un utilisateur ou un horloger. Ainsi, à l'aide d'un outil horloger conventionnel tel que des brucelles, une cheville ou une fourchette pour barrette, les pivots 2a peuvent être manuellement positionnés en retrait du flanc externe 31b de la portion de liaison 31, en agissant à l'encontre de l'élément élastique 2c, de façon à permettre le démontage du brin de bracelet 30 de la carrure 20. En variante, une telle découpe pourrait être réalisée dans une corne 21 de la carrure 20 ou dans l'élément de fixation 1, pour permettre de même d'actionner la portion d'extrémité formant un pivot de l'axe d'articulation.

De façon plus générale, la solution selon l'invention est avantageusement prévue de manière que l'assemblage et le démontage du brin de bracelet 30 puissent être faits de manière conventionnelle. Les pivots 2a peuvent notamment comprendre une encoche ou une gorge dimensionnée de façon à recevoir l'outil horloger et faciliter l'action de positionnement en retrait des pivots 2a. De préférence, lorsque le brin de bracelet 30 est démonté de la carrure 20, l'axe d'articulation 2 peut être démonté de l'élément de fixation 1 en desserrant la vis du moyen de blocage 3. Toutefois, cette solution est avantageuse en ce qu'elle permet le maintien assemblé du brin de bracelet 30 et de l'élément de fixation 1, par l'intermédiaire de l'axe d'articulation 2, en deuxième configuration d'assemblage. Une telle solution facilite ainsi la manipulation et l'assemblage de cet ensemble. La portion de liaison 31 et l'élément de fixation 1, reliés ensemble par l'axe d'articulation 2, forment ainsi en effet un dispositif de fixation resté solidaire à l'extrémité du brin de bracelet 30, qui peut facilement prendre place entre les deux cornes 21 de la carrure 20. Cet avantage se retrouve dans les autres modes de réalisation.

La figure 4 représente un assemblage selon un deuxième mode de réalisation, qui se distingue du premier mode de réalisation par le moyen de blocage 3 uniquement, les autres composants restant sensiblement identiques. Dans ce deuxième mode de réalisation, le blocage en rotation du corps 2b de l'axe d'articulation 2 est mis en oeuvre par un agencement de type clavetage. Pour ce faire, le taraudage 3a est disposé suivant une direction sensiblement orthoradiale à l'axe A1, de sorte que sa paroi périphérique débouche sensiblement tangentiellement à la paroi périphérique de l'ouverture transversale 1a. Le corps 2b de l'axe d'articulation comprend une rainure 2d qui s'étend selon une direction orthoradiale à l'axe A1 et qui est destinée à être alignée avec le taraudage 3a. Ainsi, une vis du moyen de blocage 3 vient se loger dans la rainure 2d de l'axe d'articulation 2. Plus précisément, la vis comprend une portion 3b à son extrémité, de préférence cylindrique, prévue pour se loger à l'encontre de la rainure 2d. Cet agencement permet à la vis de bloquer à moindre jeux la rotation et la translation du corps 2b de l'axe d'articulation 2 relativement à l'élément de fixation 1. De cette façon, le corps 2b de l'axe d'articulation 2 ne présente plus de degré de liberté relativement à l'élément de fixation 1. Dans ce mode de réalisation, le fond du taraudage 3a remplit avantageusement la fonction de butée, de sorte que la vis du moyen de blocage 3 bute axialement à l'encontre du fond du taraudage 3a lors de la fin du serrage, afin de maîtriser sa position axiale et de permettre son serrage au sein du taraudage 3a sans contraindre excessivement l'axe d'articulation 2.

L'invention a été illustrée pour une carrure 20 comprenant deux cornes 21. Toutefois, l'invention ne se limite pas à une telle géométrie de carrure 20. À titre d'exemple, la figure 5 représente un troisième mode de réalisation, dans lequel la carrure comprend une seule corne 21, avec deux ouvertures transversales 21a borgnes ou traversantes (pouvant notamment former une seule ouverture transversale traversante) agencées au niveau de ses deux faces opposées, orientées selon un axe A1 transversal. Pour s'adapter à cette carrure, l'élément de fixation 1 comprend deux parties saillantes 1e, symétriquement agencées autour de la corne 21, à une distance de la corne 21 sensiblement égale à la largeur d'une maille du brin de bracelet. Ces parties saillantes 1e comprennent des ouvertures transversales 1a borgnes au niveau de leur surface interne, toujours orientées selon l'axe A1. Dans ce mode de réalisation, les géométries de la corne 21 et des parties saillantes 1e sont donc inversées relativement aux modes de réalisation précédents. En remarque, les deux parties saillantes 1e peuvent être agencées sur un seul élément de fixation 1 ou respectivement sur deux éléments de fixation 1 distincts. Le brin de bracelet 30 peut rester identique à celui des deux premiers modes de réalisation. Les deux portions de liaison 31 du brin de bracelet 30 viennent se loger autour de la corne 21, respectivement entre la corne 21 et une partie saillante 1e. Dans ce troisième mode de réalisation, deux axes d'articulation 2 sont agencés selon l'axe A1, respectivement pour fixer chaque portion de liaison 31 dans la corne 21 et sur une portion saillante 1e. Chaque axe d'articulation 2 comprend au moins un pivot 2a positionné dans une ouverture transversale 21a de la corne 21, et un corps 2b disposé dans une partie saillante 1e et au moins en partie au travers une ouverture transversale 31a d'une portion de liaison 31. D'autre part, chaque axe d'articulation 2 est bloqué en rotation par un moyen de blocage 3 agencé au niveau d'une partie saillante 1e.

Ce troisième mode de réalisation comprend ainsi deux moyens de blocage 3, coopérant respectivement avec chaque axe d'articulation 2. Chaque moyen de blocage 3 peut se présenter selon l'une des solutions des deux modes de réalisation précédents. Au moins un insert 4 est de plus agencé dans chaque portion de liaison 31, fonctionnant comme décrit dans le premier mode de réalisation. En remarque, dans ce mode de réalisation, la corne 21 de la carrure 20 est positionnée dans l'espace entre les deux portions de liaison 31 du au moins un brin de bracelet 30, et non plus une partie saillante 1e de l'élément de fixation 1 comme dans les modes de réalisation précédents.

Selon une variante de réalisation, la position transversale des parties saillantes 1e et la position transversale des portions de liaison 31 peuvent être inversées.

Naturellement, l'invention ne se limite pas à la géométrie précise des différents éléments représentés.

Comme mentionné précédemment, selon un mode de réalisation, les portions de liaison sont agencées à l'extrémité d'un brin de bracelet. Deux portions de liaison ont été décrites à titre d'exemple. Le brin de bracelet pourrait comprendre en variante plus de deux portions de liaison, notamment trois, et plus généralement au moins deux.

D'autre part, lorsque le brin de bracelet comprend un assemblage de mailles, notamment de mailles en métal, une portion de liaison se présente avantageusement sous la forme d'une maille de liaison, agencée à l'extrémité du brin de bracelet, avantageusement en saillie, qui comprend une forme identique ou semblable à d'autres mailles du brin de bracelet, pour donner un rendu esthétique continu. L'invention a été illustrée avec un bracelet comprenant cinq rangées de mailles. Naturellement, elle pourrait s'appliquer à un bracelet comprenant un autre nombre de rangées de mailles, par exemple trois. Les portions de liaison sont avantageusement des mailles du bracelet. Toutefois, en variante, elles pourraient être distinctes des mailles du bracelet, présenter une autre géométrie que ces mailles. Ainsi, dans le cas où le brin de bracelet comprend des mailles rigides liées entre elles de manière articulée, il peut comprendre au moins trois ou cinq rangées de mailles s'étendant longitudinalement, ces rangées de mailles étant juxtaposées et décalées entre elles de sorte que deux mailles directement juxtaposées, appartenant à deux rangées de mailles distinctes directement juxtaposées, sont décalées l'une par rapport à l'autre dans la direction longitudinale. Les portions de liaison sont avantageusement formées par au moins deux mailles d'extrémité, formant des mailles de liaison, appartenant respectivement à deux rangées de mailles intermédiaires séparées par au moins une rangée de mailles, de sorte que lesdites deux mailles d'extrémité sont séparées entre elles par un espace correspondant à la largeur d'au moins une maille.

Selon une variante de réalisation, le brin de bracelet peut se présenter en matière souple, par exemple en cuir ou un polymère (élastomère, thermoplastique, thermoplastique-élastomère). Dans ce cas, les portions de liaison peuvent être agencées à l'extrémité du brin de bracelet souple, et peuvent être réalisées dans une matière comme un acier, un composite ou un métal précieux, tel que l'or ou le platine ou dans une matière qui permet de limiter l'usure par frottement, comme en céramique frittée, avantageusement à base de zircone. En variante, les portions de liaison 31 pourraient faire partie d'un brin de bracelet 30 réalisé dans une matière souple, ces portions de liaison 31 se présentant aussi dans cette matière souple. Avantageusement, au moins un insert 4 serait agencé en son sein.

De plus, l'invention a été illustrée avec des carrures traditionnelles, à une ou deux cornes. Naturellement, une telle corne pourrait présenter toute autre géométrie, non nécessairement standardisée. De même, la carrure pourrait se présenter sous toute autre géométrie appartenant à une boîte de montre.

Avantageusement, l'agencement sur la carrure vient dans le prolongement du brin de bracelet, et comprend une largeur totale sensiblement égale à la largeur du brin de bracelet, mesurée dans la direction transversale. Ainsi, la distance mesurée d'une extrémité extérieure ou intérieure, de préférence extérieure, d'une première corne à l'extrémité extérieure ou intérieure, de préférence extérieure, d'une deuxième corne correspond sensiblement à la largeur du bracelet, dans le cas d'une carrure à deux cornes comme décrit dans les deux premiers modes de réalisation. En variante, dans le cas d'une carrure à une seule corne, comme décrit dans le troisième mode de réalisation, la distance mesurée d'une extrémité extérieure ou intérieure, de préférence intérieure, d'une première partie saillante à l'extrémité extérieure ou intérieure, de préférence intérieure, d'une deuxième partie saillante, ces parties saillantes appartenant à un ou deux éléments de fixation, correspond sensiblement à la largeur du bracelet.

Comme mentionné ci-dessus, l'agencement peut comprendre un ou deux axes d'articulation, voire plus. Il comprend ainsi au moins un axe d'articulation. Chaque axe d'articulation peut présenter toute autre géométrie que celle représentée. Par exemple, l'axe d'articulation peut être en tout ou partie non cylindrique et comprendre par exemple une section transversale carrée, trilobique ou en demi-lune, de sorte à notamment bloquer sa rotation au sein de son logement respectif. L'axe peut aussi comprendre au moins une portée pour former une butée axiale permettant un positionnement précis au sein de son logement. Son ou ses pivots sont avantageusement intégrés dans au moins une corne de la carrure.

Un moyen de blocage est utilisé pour empêcher la rotation de l'axe relativement à certains composants, comme décrit, afin de limiter l'usure. En effet, avantageusement, il suffit de maintenir une rotation possible du brin de bracelet relativement à la boîte de montre, soit par rotation du brin de bracelet autour de l'axe d'articulation, soit par rotation de la boîte de montre relativement à cet axe d'articulation. Dans les modes de réalisation décrits, le moyen de blocage agit sur l'axe au niveau de l'élément de fixation. En variante, il pourrait donc agir au niveau d'une corne ou au niveau d'une portion de liaison du brin de bracelet : dans ce dernier cas, l'axe d'articulation 2 serait donc fixé au sein des portions de liaison 31, et libre en rotation au niveau de l'élément de fixation et d'au moins une corne. Optionnellement, un ou des inserts sont agencés au niveau de l'axe d'articulation où les rotations sont libres, pour former des surfaces de frottement robustes et maîtrisées.

D'autre part, le moyen de blocage peut être mis en oeuvre par une autre solution que celles décrites. Par exemple, il peut comprendre une section non circulaire de l'axe d'articulation, coopérant avec une section correspondante des ouvertures transversales 31a de respectivement les au moins deux portions de liaison 31 ou de l'ouverture transversale de l'au moins une partie saillante de l'élément de fixation et/ou de l'ouverture transversale de l'au moins une corne, de sorte à bloquer l'axe d'articulation en rotation relativement à l'élément de fixation et/ou à l'au moins une corne. En variante ou en complément, le moyen de blocage peut comprendre un élément rapporté, notamment une clavette ou une vis comme décrit ci-dessus, débouchant au sein d'une ouverture transversale de sorte à venir en contact avec l'axe d'articulation pour son blocage en rotation et éventuellement en translation, par frottement et/ou en formant un obstacle.

L'élément de fixation permet de compléter la carrure et/ou le brin de bracelet, pour former un élément distinct et complémentaire facilitant la fixation du brin de bracelet sur la boîte de montre. Ainsi, l'élément de fixation pourrait présenter toute forme permettant la réception d'un axe d'articulation. Il peut être associé à une boîte de montre selon plusieurs approches. Par exemple, cette association peut être un simple emboîtement sans fixation, par une forme permettant de limiter ou de supprimer les degrés de liberté, le ou les axes d'articulation garantissant alors son maintien. En variante, l'élément de fixation peut être fixé sur la boîte de montre par un moyen de fixation, comme une vis, un clipsage, un chassage, un collage ou une soudure.

Un insert optionnel a été envisagé pour minimiser les usures par frottement. Un tel insert pourrait être, tout ou partie, non cylindrique et comprendre par exemple une section transversale carrée, trilobique ou en demi-lune, de sorte à notamment bloquer sa rotation au sein de son logement respectif ou vis-à-vis de l'axe. Un insert pourrait aussi comprendre au moins une portée pour former une butée axiale permettant un positionnement précis au sein de son logement.

## Revendications

1. Pièce d'horlogerie, notamment montre-bracelet, comprenant au moins un brin de bracelet (30) s'étendant selon une direction longitudinale et fixé de manière amovible à une carrure (20), qui occupe ainsi une première configuration de fixation dans laquelle le au moins un brin de bracelet (30) est fixé à la carrure (20) et une deuxième configuration d'assemblage dans laquelle le au moins un brin de bracelet (30) est désolidarisé de la carrure (20), **caractérisée en ce que** :
- la carrure (20) comprend au moins une corne (21), comprenant une ouverture transversale (21a),
- la pièce d'horlogerie comprend au moins un élément de fixation (1), distinct de la carrure (20) et du au moins un brin de bracelet (30), comprenant une ouverture transversale (1a),
- l'extrémité du au moins un brin de bracelet (30) comprend au moins deux portions de liaison (31), notamment au moins deux mailles de liaison, faisant saillie dans la direction longitudinale à l'extrémité du au moins un brin de bracelet (30) et étant séparées transversalement l'une de l'autre par un espace, les au moins deux portions de liaison (31) comprenant chacune des ouvertures transversales (31a) traversantes,
- en première configuration de fixation, au moins un axe d'articulation (2) est logé dans ladite ouverture transversale (21a) de l'au moins une corne (21), dans ladite ouverture transversale (1a) de l'au moins un élément de fixation (1), et dans lesdites ouvertures transversales (31a) de respectivement les au moins deux portions de liaison (31) du bracelet, de sorte à maintenir fixés entre eux la carrure (20), le au moins un brin de bracelet (30) et l'au moins un élément de fixation (1),
- en première configuration de fixation, un moyen de blocage (3) bloque l'au moins un axe d'articulation (2) en rotation relativement à l'au moins une corne (21) et relativement à l'au moins un élément de fixation (1) ou relativement aux portions de liaison (31), de sorte que respectivement seules les au moins deux portions de liaison (31) du au moins un brin de bracelet (30) ou l'au moins une corne (21) et le au moins un élément de fixation (1) sont mobiles en rotation autour de l'au moins un axe d'articulation (2).

2. Pièce d'horlogerie selon la revendication précédente, **caractérisée en ce qu'**en première configuration de fixation, une corne (21) de la carrure (20) ou une partie saillante (1e) de l'au moins un élément de fixation (1) comprenant l'ouverture transversale (1a) est positionnée dans ledit espace entre les deux portions de liaison (31) du au moins un brin de bracelet (30).

3. Pièce d'horlogerie selon l'une des revendications précédentes, **caractérisée en ce qu'**un insert (4), notamment un tube ou un pallier, est agencé dans les ouvertures transversales (31a) de respectivement chaque portion de liaison (31) du au moins un brin de bracelet (30) ou dans l'ouverture transversale (1a) d'au moins un élément de fixation (1) et/ou dans l'ouverture transversale (21a) de l'au moins une corne (21) pour former une interface en première configuration de fixation et limiter l'usure par frottement.

4. Pièce d'horlogerie selon la revendication précédente, **caractérisée en ce que** ledit insert (4) est intégralement en céramique technique frittée, ou en matériau composite formé d'un mélange de céramique technique et d'un métal ou d'un polymère, ou comprend un revêtement en céramique technique frittée, ou en matériau composite formé d'un mélange de céramique technique et d'un métal ou d'un polymère, et/ou présente une dureté supérieure ou égale à 800 HV.

5. Pièce d'horlogerie selon l'une des revendications précédentes, **caractérisée en ce que** :
- le au moins un brin de bracelet (30) comprend des mailles rigides liées entre elles de manière articulée, et comprend au moins trois ou cinq rangées de mailles s'étendant longitudinalement, ces rangées de mailles étant juxtaposées et décalées entre elles de sorte que deux mailles directement juxtaposées, appartenant à deux rangées de mailles distinctes directement juxtaposées, sont décalées l'une par rapport à l'autre dans la direction longitudinale, les au moins deux portions de liaison (31) consistant en deux mailles d'extrémité appartenant respectivement à deux rangées de mailles séparées par au moins une rangée de mailles, de sorte que lesdites deux mailles d'extrémité sont séparées entre elles par ledit espace correspondant à la largeur d'au moins une maille ; ou
- le au moins un brin de bracelet (30) est souple, et comprend les au moins deux portions de liaison en saillie à son extrémité.

6. Pièce d'horlogerie selon l'une des revendications précédentes, **caractérisée en ce qu'**en première configuration de fixation, le moyen de blocage (3) bloque l'au moins un axe d'articulation (2) en translation en direction transversale.

7. Pièce d'horlogerie selon l'une des revendications précédentes, **caractérisée en ce qu'**en deuxième configuration d'assemblage, le moyen de blocage (3) bloque l'au moins un axe d'articulation (2) en translation en direction transversale de sorte à maintenir l'au moins un élément de fixation (1) assemblé à les au moins deux portions de liaison (31).

8. Pièce d'horlogerie selon l'une des revendications précédentes, **caractérisée en ce que** le moyen de blocage (3) consiste en :
- une section non circulaire de l'au moins un axe d'articulation (2), coopérant avec une section correspondante des ouvertures transversales (31a) de respectivement les au moins deux portions de liaison (31) ou de l'ouverture transversale (1a) de l'au moins une partie saillante (1e) de l'au moins un élément de fixation (1) et/ou de l'ouverture transversale (21a) de l'au moins une corne (21), de sorte à bloquer l'au moins un axe d'articulation (2) en rotation relativement à les au moins deux portions de liaison (31) ou à l'au moins un élément de fixation (1) et/ou à l'au moins une corne (21), ou
- un élément rapporté, notamment une vis sans tête, débouchant au sein de l'ouverture transversale (31a) de respectivement les au moins deux portions de liaison (31) ou de l'ouverture transversale (1a) de l'au moins une partie saillante (1e) de l'au moins un élément de fixation (1) et/ou de l'ouverture transversale (21a) de l'au moins une corne (21) de sorte à venir en contact avec l'au moins un axe d'articulation (2) pour son blocage en rotation et éventuellement en translation, par frottement et/ou obstacle.

9. Pièce d'horlogerie selon l'une des revendications précédentes, **caractérisée en ce qu'**en première configuration de fixation, le moyen de blocage (3) est agencé de façon à être caché ou dissimulé et inaccessible, pour éviter un déblocage intempestif.

10. Pièce d'horlogerie selon l'une des revendications précédentes, **caractérisée en ce que** le moyen de blocage (3) est une vis, vissée dans un taraudage (3a) agencé dans l'ouverture transversale (31a) de respectivement les au moins deux portions de liaison (31) ou de l'ouverture transversale (1a) de l'au moins un élément de fixation (1) et/ou de l'ouverture transversale (21a) de l'au moins une corne (21), et **en ce que** le moyen de blocage (3) et/ou le taraudage (3a) comprend une butée permettant de définir le serrage optimal de l'axe d'articulation (2) en première configuration de fixation.

11. Pièce d'horlogerie selon l'une des revendications précédentes, **caractérisée en ce qu'**en première configuration de fixation, l'au moins un élément de fixation (1) est positionné dans un logement de la carrure (20) pour mettre en oeuvre une liaison sans degré de liberté entre l'au moins un élément de fixation (1) et la carrure (20), ou **en ce qu'**en première configuration de fixation, l'au moins un élément de fixation (1) est fixé à la carrure (20) par un moyen de fixation, comme un vissage, un chassage, un collage, ou un clipsage.

12. Pièce d'horlogerie selon la revendication précédente, **caractérisée en ce que** l'élément de fixation (1) comprend une base présentant un volume défini pour prendre place, de façon ajustée, entre les deux cornes (21) de la carrure (20) dans le cas d'une carrure (20) à deux cornes (21), et/ou **en ce que** l'élément de fixation (1) comprend une base comprenant une surface destinée à venir en appui contre la surface de la carrure (20) en épousant ainsi la courbure de cette surface de la carrure (20), et/ou **en ce que** l'élément de fixation (1) comprend une base comprenant une portion de liaison (1c) en saillie, notamment sous la forme d'une nervure, respectivement une portion creuse, destinée à coopérer avec une portion creuse complémentaire (22), respectivement une saillie complémentaire, de la carrure (20).

13. Pièce d'horlogerie selon l'une des revendications précédentes, **caractérisée en ce que** l'au moins un axe d'articulation (2) comprend au moins une portion d'extrémité formant un pivot (2a) maintenue en saillie sous l'effet d'un élément élastique (2c), comme un ressort à boudin, cette au moins une portion d'extrémité formant un pivot (2a) étant logée dans une ouverture transversale (21a) de l'au moins une corne (21) dans la première configuration de fixation.

14. Pièce d'horlogerie selon la revendication précédente, **caractérisée en ce qu'**elle comprend une découpe (31c) dans une portion de liaison (31), une corne (21) de la carrure (20) ou dans l'au moins un élément de fixation (1), pour permettre d'actionner l'au moins une portion d'extrémité formant un pivot (2a) en saillie de l'au moins un axe d'articulation (2), et l'amener de sa position de saillie vers une position en retrait, à l'encontre de l'effort exercé par l'élément élastique (2c), pour passer de la première configuration de fixation à la deuxième configuration d'assemblage et inversement.

15. Pièce d'horlogerie selon l'une des revendications précédentes, **caractérisée en ce que** la carrure (20) comprend deux cornes (21) comprenant chacune une ouverture transversale (21a) borgne, **en ce que** l'au moins un élément de fixation (1) comprend une seule partie saillante (1e) disposée entre lesdites deux cornes (21) et s'étendant sensiblement parallèlement auxdites deux cornes (21), en première configuration de fixation, et **en ce que** l'au moins un brin de bracelet (30) comprend deux portions de liaison (31) respectivement disposées entre une corne (21) et la partie saillante (1e) de l'au moins un élément de fixation (1), en première configuration de fixation, de sorte à aligner les ouvertures transversales (21a) borgnes des deux cornes (21), l'ouverture transversale (1a) traversante de l'au moins un élément de fixation (1) et les deux ouvertures transversales (31a) traversantes de respectivement chacune des deux portions de liaison (31), toutes ces ouvertures réceptionnant l'au moins un axe d'articulation (2) en première configuration de fixation.

16. Pièce d'horlogerie selon l'une des revendications 1 à 14, **caractérisée en ce que** la carrure (20) comprend une seule corne (21) comprenant au moins une ouverture transversale (21a) traversante, le ou les éléments de fixation (1) comprennent deux parties saillantes (1e) disposées respectivement de part et d'autre de la corne (21) et s'étendant sensiblement parallèlement à ladite corne (21), en première configuration de fixation, et le au moins un brin de bracelet (30) comprend deux portions de liaison (31) respectivement disposées entre la corne (21) et une partie saillante (1e), en première configuration de fixation, de sorte à aligner l'au moins une ouverture transversale (21a) de la corne (21), les ouvertures transversales (1a) borgnes de respectivement chacune des deux parties saillantes (1e) et les deux ouvertures transversales (31a) traversantes de respectivement chacune des deux portions de liaison (31), toutes ces ouvertures réceptionnant l'au moins un axe d'articulation (2) en première configuration de fixation.

17. Pièce d'horlogerie selon l'une des revendications précédentes, **caractérisée en ce que** la largeur totale du au moins un brin de bracelet (30) mesurée dans la direction transversale est égale à la distance d'une extrémité extérieure ou intérieure d'une première corne (21) à l'extrémité extérieure ou intérieure d'une deuxième corne (21) dans le cas d'une carrure (20) à deux cornes (21) ou est égale à la distance mesurée d'une extrémité intérieure ou extérieure d'une première partie saillante (1e) à l'extrémité intérieure ou extérieure d'une deuxième partie saillante (1e) de l'au moins un élément de fixation (1) dans le cas d'une carrure (20) à une seule corne (21).
